# EUROPÄISCHE PATENTANMELDUNG

(11) **EP 1 108 645 A2**
(43) Veröffentlichungstag der Anmeldung: **20.06.2001**
(21) Anmeldenummer: 00127197.2
(22) Anmeldetag: 13.12.2000
(51) Int. Cl.: B63H 25/42, B63H 25/48, B63H 5/125

(54) **Vorrichtung zur Veränderung der Fahrtrichtung eines Wasserfahreugs**

(30) Priorität: 15.12.1999 DE 19960577
(71) Anmelder: Schottel GmbH & Co. KG, 56322 Spay (DE)
(72) Erfinder: Brabeck, Stephan, 56154 Boppard (DE)
(74) Vertreter: Walter, Helmut, Dipl.-Ing.

(57) **Zusammenfassung**

Gegenstand der Erfindung ist eine Vorrichtung zur Veränderung der Fahrtrichtung eines Wasserfahrzeuges mit einem Antrieb mit einem strömungsgünstig konturierten gondelartigen Unterwassergehäuse 2 außerhalb des Rumpfes 1 des Wasserfahrzeuges, das vom Wasser umströmt wird, das mit dem Rumpf 1 des Wasserfahrzeuges durch einen Schaft 3 verbunden ist, dessen eines Ende dem Unterwassergehäuse und dessen anderes Ende dem Wasserfahrzeugrumpf 1 zugeordnet ist. Aus zumindest einem Ende des gondelartigen Unterwassergehäuses 2 ist eine im Unterwassergehäuse gelagerte Antriebswelle 7 herausgeführt, die außerhalb des Unterwassergehäuses zumindest einen Propeller 6 trägt. Die Veränderung der Fahrtrichtung des Wasserfahrzeuges 1 erfolgt dadurch, dass der Schaft 3 an seinem oberen Ende schwenkbar am Wasserfahrzeug 1 gelagert ist und auf den Schaft ein Schwenkmotor 24 einwirkt (Zahnkranz 20, Motorritzel 21). Additiv oder alternativ zu dieser Schwenkmöglichkeit kann die Fahrtrichtung des Wasserfahrzeuges dadurch verändert werden, dass dem gondelartigen Unterwassergehäuse 2 und/oder dem Schaft Mittel zugeordnet sind, die auf das das Unterwassergehäuse umströmende Wasser einwirken, um so die Fahrtrichtung des Wasserfahrzeugs zu verändern. Die Mittel können energiereiche Fluidstrahlen 22 sein, die aus Düsen 8, 9 austreten und die unmittelbar auf das umströmende Wasser einwirken oder die Kontur einer Hülle 23 verändern, die das gondelartige Unterwassergehäuse 2 und/oder den Schaft 3 umgibt. Um die Kontur verändern zu können, besteht die Hülle beispielsweise aus elastisch verformbarem Material.

## Beschreibung

Gegenstand der Erfindung ist eine Vorrichtung, mit welcher bei azimutierenden Antriebssystemen, z.B. Poded drive oder Azimuth-thrustern, bei Geschwindigkeiten größer Null eine Steuerkraft zur Kurskorrektur erzeugt werden kann, ohne dass der Antrieb geschwenkt werden muß. Mehr im einzelnen betrifft die Erfindung eine Schiffsantriebseinheit, welche ein unter Wasser befindliches Gehäuse aufweist, in welchem eine im wesentlichen horizontal angeordnete Propellerwelle gelagert ist, auf welcher vorne und/oder hinten Propeller angebracht sind. Das Gehäuse ist über einen strömungsgünstig geformten Schaft mit dem Schiffsrumpf verbunden. Die Verbindung mit dem Schiff kann derart ausgeführt werden, dass Schaft und Gondel, und damit auch der oder die Propeller, um eine im wesentlichen senkrechte Achse geschwenkt werden kann (Azimut propulsor). Es ist jedoch auch möglich, diese Verbindung starr auszuführen.

Im Bereich des Schaftes sind erfindungsgemäß Vorrichtungen angebracht, welche es erlauben, die Umströmung des Schaftes derart zu beeinflussen, dass am Schaft eine Querkraft entsteht, welche bei einer Vorausgeschwindigkeit des Schiffes zu einer Kursveränderung führt, ohne dass der Schaft wie ein Ruder aus der Kursrichtung geschwenkt wird. Dies ist unabhängig davon, ob die Schiffsantriebseinheit starr im Schiff eingebaut ist, oder ob die schwenkbare Einheit in der Vorausrichtung festgesetzt ist.

Diese Art der Kurskorrektur ist bei azimutal steuerbaren Antriebssystemen von Vorteil, wenn es sich um eine geräuschempfindliche Anordnung z.B. in militärisch genutzten Schiffen oder Schiffen mit hohem Komfortbedarf wie Kreuzfahrtschiffe handelt. Bei diesen Schiffen führt eine Schwenkbewegung des Antriebs zur Schräganströmung des oder der Propeller, mit der Folge, dass die hierdurch auftretende Kavitation starke Geräusche in Wasser und Schiff erzeugt. Durch die Strömungsbeeinflussung im Schaftbereich kann die Kurskorrektur des Schiffes ohne Schwenkbewegung des Antriebs erreicht werden, so dass ein erhöhter Schall- und Schwingungspegel nicht zu verzeichnen ist.

Ähnliche Vorteile sind bei fest in Schiffen eingebauten Gondelantrieben zu verzeichnen, da hier das notwendige Ruder kleiner ausgeführt werden bzw. ganz entfallen kann.

Bei der Umsetzung der Erfindung sind verschiedene Vorrichtungen denkbar, durch welche die Umströmung des Schaftes, und damit der Kurs des Schiffes, beeinflußt werden können.

Diese Vorrichtungen können aus Düsen bestehen, welche an bestimmten Stellen des Schaftprofils angeordnet sind, aus denen Wasser austritt, durch welches dann wiederum die Umströmung des Schaftprofils derart verändert wird, dass Steuerkräfte auf das Schiff ausgeübt werden. Eine andere Möglichkeit, mit ähnlichem Effekt, ist das Absaugen von Wasser an entsprechend ausgewählten Stellen des Schaftes.

Des weiteren ist auch eine Beeinflussung der Strömung durch elektromagnetische Effekte denkbar.

Die Umströmung des Schaftes könnte auch durch flexibel gestaltete Teile einer Außenhaut des Schaftes verändert werden, so dass eine Querkraft erzeugt wird.

Eine Anordnung eines rotierenden Zylinders nach dem bekannten Prinzip des Flettner-Rotors ist ebenfalls denkbar.

Im einzelnen ergeben sich die Merkmale der vorliegenden Erfindung vor allem aus den Ansprüchen.

Die Zeichcnung mag das Verständnis der Erfindung erleichtern, in der skizzen- und beispielhaft zeigen
- Fig. 1: einen erfindungsgemäß ausgebildeten Antrieb als Seitenansicht und
- Fig. 2: einen Schnitt nach der Linie A - A in Fig. 1.

Unter dem Heck eines Wasserfahrzeuges 1 ist ein gondelartiges Unterwassergehäuse 2 angeordnet, das einen Schaft 3 zur Lagerung am Wasserfahrzeug 1 einschließt, der demzufolge an seinem unteren Ende mit dem Unterwassergehäuse 2 und an seinem oberen Ende mit dem Rumpf des Wasserfahrzeuges verbunden ist, wobei die Länge des Schaftes 3 so bemessen ist, dass das Unterwassergehäuse so weit unter der Wasseroberfläche 4 sich befindet, dass es bei fahrendem Wasserfahrzeug allseits vom Wasser umströmt wird, wobei Pfeile 5 die laminare Anströmung des Unterwassergehäuses 2 symbolisieren und wobei die Schaftlänge auch sn bemessen ist, dass die Schiffsschraube 6 am einen Ende des Unterwassergehäuses sich frei unter dem Rumpf des Wasserfahrzeuges um eine horizntale Achse drehen kann, die die Längsachse 7 des Unterwassergehäuses ist, um den Vortrieb des Wasserfahrzeugs zu bewirken. Die Schiffsschraube 6 ist drehfest der Abtriebswelle eines Energieerzeugers zugeordnet, der im wesentlichen ein Elektromotor oder eine Brennkraftmaschine sein kann, dem ein Getriebe zugeordnet sein kann und der ganz in dem Unterwassergehäuse angeordnet sein kann, insbesondere wenn es sich um einen Elektromotor handelt, der aber auch im Wasserfahrzeug angeordnet sein kann und in geeigneter Weise mit der Abtriebswelle kraftübertragend verbunden ist.

Bei entsprechender Auslegung kann der Propeller 6 am anderen Ende des Unterwassergehäuses 2 angeordnet sein oder es kann an jedem Ende des Unterwassergehäuses 2 ein Propeller angeordnet sein, die von einem gemeinsamen Energieerzeuger oder von getrennten Energieerzeugern angetrieben werden; an dem oder jedem Ende des Unterwassergehäuses können statt des dargestellten einen Propellers 6 auch mehrere Propeller angeordnet sein, was nicht erfindungswesentlich ist.

Erfindungewesentlich ist nun, dass jeder der beiden Seiten des im Querschnitt tropfen- oder tragflügelförmigen Schaftes 3 mehrere Öffnungen 8, 9 zugeordnet sind. Auf jeder Seite bilden mehrere in etwa vertikaler Richtung aufeinanderfolgende Öffnungen 8 bzw. 9 eine gerade Reihe. Es kann sich um düsenförmige Fluidaustrittsöffnungen handeln, durch die ein energiereiches Fluid aus dem Schaft, dem es in geeigneter Weise zugeführt worden ist, in das umgebende Wasser entlassen wird, um einen Steuereffekt zu geben, wenn es auf der einen oder der anderen Seite des Schaftes aus diesem austritt, um mit entsprechender Eigenenersie die Strömung 5 des Umgebungswassers zu beeinflussen. Bei dem auf die Strömung 5 einwirkenden Fluid kann es sich um ein gasförmiges oder vorzugsweise flüssiges Fluid handeln; vorzugsweise handelt es sich um Wasser, das dem Umgebungswasser in geeigneter Weise entnommen worden ist und energiereicher gemacht worden ist. Ein entsprechender Effekt kann auf andere Weise auch dann erzielt werden, wenn nicht ein Fluid in die Wasserströmung eingebracht wird, sondern durch die Öffnungen 8 oder 9 Wasser in den Schaft 3 eingesaugt wird.

Finden Düsen Anwendung, so können diese regelbar sein und sie können mit veränderbarer Austrittsrichtung ausgebildet bzw. gelagert sein.

Die beschriebene Vorrichtung könnte in alleiniger Anwendung der Beeinflussung der Fahrtrichtung des Wasserfahrzeuges dienen, in welchem Fall der Schaft 3 an beiden Enden fest dem Rumpf des Wasserfahrzeugs und dem Unterwassergehäuse zugeordnet ist. Die erfindungsgemäße Vorrichtung soll aber vorzugsweise in Verbindung mit einer Ruderpropelleranlage verwendet werden, bei der der Schaft 3 an seinem oberen Ende um seine Längsachse schwenk- oder drehbar am Rumpf des Wasserfahrzeugs gelagert ist, sodass durch Verstellen des Propellers bzw. Verändern der Förderrichtung des Propellers die Fahrtrichtung des Wasserfahrzeuges verändert werden kann. Dabei wirkt dann die erfindungsgemäße Lösung unterstützend oder alternativ, wenn die Änderung der Fahrtrichtung des Wasserfahrzeuges beispielsweise möglichst geräuscharm und in kleinerem Umfang erfolgen soll, wie es eingangs erörtert ist.

Alternativ zu diesen Lösungen kann der Schaft von einer flexiblen Hülle umgeben sein, zwischen der und dem Schaft zwei kammerartige Räume bestehen, die wechselweise mit Druckfluid aus dem Schaft beschickt werden können, sodass die umströmte Kontur unsymmetrisch verändert wird, womit ebenfalls ein Steuereffekt für das Wasserfahrzeug erzielt werden kann.

Um nochmals auf das Wesentliche der Erfindung hinzuweisen sei gesagt, dass die Erfindung letzendlich vor allem in der Kombination zweier Systeme zur Veränderung der Fahrtrichtung eines Wasserfahrzeuges besteht, wobei die eine, hauptsächliche und größere Möglichkeit die Steuerung des Wasserfahrzeuges unter Einsatz eines Ruders oder, vor allem, der Schwenkbarkeit des dem Vortrieb des Wasserfahrzeugs dienenden Propeller/-Propellers um bis zu 360° ist, und die andere, alternativ oder additiv einzusetzende Möglichkeit mit kleinerem Veränderungsbereich, die eine Veränderung der Kontur des Unterwassergehäuses ist, wobei der Ausdruck "Unterwassergehäuse" das eigentliche, gondelartige Gehäuse selbst oder den Schaft benennt, mit dem das gondelartige Unterwassergehäuse schwenkbar am Rumpf des Wasserfahrzeuges gelagert ist oder wobei der Ausdruck "Unterwassergehäuse" die Einheit aus gondelartigem Gehäuse und Schaft benennt. Im Regelfall und im Fall größerer Veränderungen der Fahrtrichtung kommt die Steuerung mittels der Schwenkung der Vortriebseinheit um bis zu 360° zum Einsatz, in Ausnahmesituation und bei kleineren Veränderungen additiv oder alternativ die Steuerung mittels unsymmetrischer Veränderung der Kontur des Gehäuses der Vortriebseinheit, die ihrerseits einen mit dem oberen Ende schwenkbar am Schiffsrumpf gelagerten Gehäuseschaft und eine starr dem unteren Ende des Schaftes zugeordnete Unterwassergondel einschließt, sowie einen in der Gondel befindlichen Antrieb für eine in der Längsrichtung der Gondel verlaufende Antriebswelle einschließt, an deren einem Ende ein Propeller oder an deren beiden Enden je ein Propeller außerhalb der Gondel angeordnet ist; der Antrieb in der Gondel kann ein aus dem Schiffsrumpf heraus mit Energie versorgter Elektromotor sein oder ein Getriebe, das von einem im Rumpf des Wasserfahrzeuges angeordneten Motor mit Energie versorgt wird; die Energiezufuhr aus dem Rumpf des Wasserfahrzeuges heraus erfolgt durch Kabel oder Wellen, die durch den Schaft hindurchgeführt sind.

Eine "Ausnahmesituation" kann beispielsweise eine Situation sein, in der die mit dem Schwenken des Antriebs einhergehenden zwangsweise verbundenen Geräusche und Schwingungen störend sind und vermieden werden sollen.

Um die schwenkbare Lagerung des Schaftes 3 an seinem oberen Ende zu erläutern, zeigt Fig. 1 zwischen oberem Ende des Schafts und Rumpfs des Wasserfahrzeuges 1 ein konventionelles

Drehlager 25; ein Schwenkmotor 24 im Wasserfahrzeug wirkt mit einem auf seiner Abtriebswelle 24' außerhalb des Wasserfahrzeuges drehfest angeordneten Abtriebsritzel 21 auf einen dem Schaft 3 zugeordneten Zahnkranz 20 ein.

Die alternative oder additive Einrichtung für Änderung der Fahrtrichtung des Wasserfahrzeuges sind energiereiche Fluidstrahlen 22, die auf einer Seite der Unterwassereinheit aus Gondel 2 und Schaft 3 aus dieser Einheit, also sowohl Schaft 3 als auch Gondel 2, aus allein der Gondel 2 oder allein dem Schaft 3 austreten, oder die beidseitig aber mit deutlich unterschiedlicher Energie austreten, um einen Steuereffekt zu ergeben. Die Strahlen wirken entweder unmittelbar auf die seitliche Strömung 5 ein oder sie füllen unterschiedliche Kammern zwischen den festen Teilen der Unterwassereinheit und der elastisch verformbaren Hülle 23, sodass letztlich die Außenkopntur um die Unterwassereinheit bezüglich der Mittellinie unsymmetrisch ist.

Zusammenfassend kann die Erfindung wie folgt beschrieben werden.

Gegenstand der Erfindung ist eine Vorrichtung zur Veränderung der Fahrtrichtung eines Wasserfahrzeuges mit einem Antrieb mit einem strömungsgünstig konturierten gondelartigen Unterwassergehäuse 2 außerhalb des Rumpfes 1 des Wasserfahrzeuges, das vom Wasser umströmt wird, das mit dem Rumpf 1 des Wasserfahrzeuges durch einen Schaft 3 verbunden ist, dessen eines Ende dem Unterwassergehäuse und dessen anderes Ende dem Wasserfahrzeugrumpf 1 zugeordnet ist. Aus zumindest einem Ende des gondelartigen Unterwassergehäuses 2 ist eine im Unterwassergehäuse gelagerte Antriebswelle 7 herausgeführt, die außerhalb des Unterwassergehäuses zumindest einen Propeller 6 trägt. Die Veränderung der Fahrtrichtung des Wasserfahrzeuges 1 erfolgt dadurch, dass der Schaft 3 an seinem oberen Ende schwenkbar am Wasserfahrzeug 1 gelagert ist und auf den Schaft ein Schwenkmotor 20 einwirkt (Zahnkranz 20, Motorritzel 21). Additiv oder alternativ zu dieser Schwenkmöglichkeit kann die Fahrtrichtung des Wasserfahrzeuges dadurch verändert werden, dass dem gondelartigen Unterwassergehäuse 2 und/oder dem Schaft Mittel zugeordnet sind, die auf das das Unterwassergehäuse umströmende Wasser einwirken, um so die Fahrtrichtung des Wasserfahrzeugs zu verändern. Die Mittel können energiereiche Fluidstrahlen 22 sein, die aus Düsen 8, 9 austreten und die unmittelbar auf das umströmende Wasser einwirken oder die Kontur einer Hülle 23 verändern, die das gondelartige Unterwassergehäuse 2 und/oder den Schaft 3 umgibt. Um die Kontur verändern zu können, besteht die Hülle beispielsweise aus elastisch verformbarem Material.

## Patentansprüche

1. Vorrichtung zur Veränderung der Fahrtrichtung eines Wasserfahrzeuges mit einem Antrieb mit einem strömungsgünstig konturierten gondelartigen Unterwassergehäuse außerhalb des Rumpfes des Wasserfahrzeuges, das vom Wasser umströmt wird, das mit dem Rumpf des Wasserfahrzeuges durch einen Schaft verbunden ist, dessen eines Ende dem Unterwassergehäuse und dessen anderes Ende dem Wasserfahrzeugrumpf zugeordnet ist und aus dessen zumindest einem Ende eine Antriebswelle herausgeführt ist, die im Unterwassergehäuse drehbar gelagert ist und außerhalb des Unterwassergehäuses zumindest einen Propeller trägt, **dadurch gekennzeichnet**, **dass** die Veränderung der Fahrtrichtung des Wasserfahrzeuges (1) auch ohne Veränderung der Stellung des Unterwassergehäuses (2) durch dem gondelartigen Unterwassergehäuse zugeordnete Mittel (8, 9) bewirkt wird, die auch bei in seiner Position unverändert bleibendem Unterwassergehäuse auf das dieses umströmende Wasser einwirken, um durch Veränderung der Wasserumströmung die Fahrtrichtung des Wasserfahrzeuges zu verändern.

2. Vorrichtung nach Anspruch 1, **dadurch gekennzeichnet**, **dass** die Veränderung der Fahrtrichtung des Wasserfahrzeuges (1) hei unverändert positioniertem Unterwassergehäuse (2) mittels eines Fluids bewirkt wird.

3. Vorrichtung nach Anspruch 2, **dadurch gekennzeichnet, dass** die Veränderung der Fahrtrichtung des Wasserfahrzeugs (1) bei unverändert positioniertem Unterwassergehäuse (2) mittels eines Fluids erbracht wird, das zwangsweise zum Austritt aus dem Unterwassergehäuse gebracht wird und unmittelbar auf die Strömung (5) des das Unterwassergehäuse umströmenden Wassers einwirkt.

4. Vorrichtung nach Anspruch 2, **dadurch gekennzeichnet, dass** die Veränderung der Fahrtrichtung des Wasserfahrzeuges (1) bei unverändert positioniertem Unterwassergehäuse (2) mittels eines Fluids erbracht wird, mit dem die Außenkontur des Unterwassergehäuses und/oder des Schaftes so verändert wird, dass die gewollte Fahrtrichtungsveränderung erfolgt.

5. Vorrichtung nach Anspruch 4, **dadurch gekennzeichnet, dass** das Unterwassergehäuse und/oder der Schaft von einer konturverformbaren Hülle umgeben ist, zwischen der und der Aussenwand von Unterwassergehäuse und/oder Schaft ein mittels Zu- und Abströmen des Fluids veränderbarer Zwischenraum sich befindet.

6. Vorrichtung nach einem der Ansprüche 1 bis 5, **dadurch gekennzeichnet, dass** die die Fahrtrichtung des Wasserfahrzeuges (1) verändernden Mittel (8, 9) dem Schaft (3) des Unterwassergehäuses (2) zugeordnet sind, der im Querschnitt etwa Tropfenform bzw. die Form eines Tragflügels hat, und dem Schaft - im Querschnitt, Fig.2 - zu beiden Seiten der Profilmittellinie (7) die die Fahrtrichtung des Wasserfahrzeuges verändernden Mittel (8, 9) zugeordnet sind, wobei diese Mittel unabhängig voneinander zur Wirkung zu bringen sind.

7. Vorrichtung nach einem der Ansprüche 1 bis 6, **dadurch gekennzeichnet, dass** die Mittel (8, 9) zur Veränderung der Fahrtrichtung des Wasserfahrzeuges Wasserauslaßdüsen sind.

8. Vorrichtung nach einem der Ansprüche 1 bis 6, **dadurch gekennzeichnet, dass** die Mittel zur Veränderung der Fahrtrichtung des Wasserfahrzeuges Saugdüsen sind, mit denen dem das Unterwassergehäuse umströmenden Wasser eine gewollte Teilmenge entnommen wird.

9. Vorrichtung nach einem der Ansprüche 1 bis 8, **dadurch gekennzeichnet, dass** der Schaft (3) seinerseits zusammen mit dem Unterwassergehäuse um seine Längsachse dreh- oder schwenkbar mit dem Rumpf des Wasserfahrzeuges verbunden ist und die Änderung der Fahrtrichtung alternativ entweder durch Schwenken bzw. Drehen des Antriebes um die Längsachse des Schaftes oder durch den Einsatz der dann zusätzlichen Mittel (8, 9) zur Änderung der Fahrtrichtung des Wasserfahrzeugs erfolgt oder dass die Änderung der Fahrtrichtung des Wasserfahrzeugs durch Schwenken des Antriebes um die Längsachse des Schaftes des Antriebes und durch gleichzeitigen Einsatz der zusätzlichen Mittel zur Änderung der Fahrtrichtung des Wasserfahrzeuges bewirkt wird.

10. Vorrichtung zum Antrieb und zur Veränderung der Fahrtrichtunge ines Wasserfahrzeuges (1) mit einem gondelartigen Unterwassergehäuse (2) und einem Schaft (3), dessen unteren Ende mit dem gondelartigen Unterwassergehäuse (2) und dessen oberes Ende mit dem Rumpf des Wasserfahrzeuges (1) verbunden sind, wobei das gondelartige Unterwassergehäuse (2) eine angetriebene Welle (7) aufnimmt, an deren aus dem gondelartigen Unterwassergehäuse (2) herausgeführten Ende ein Antriebspropeller (6) bzw. an dessen beiden, aus dem gondelartigen Unterwassergehäuse herausgeführten Enden je ein Antriebspropeller angeordnet ist, **dadurch gekennzeichnet, dass** der Veränderung der Fahrtrichtung des Unterwasserfahrzeugs (1) das Schwenken des gondelartigen Unterwassergehäuses (2) um die Längsachse des Schaftes (3) dient, wozu dieser am oberen Ende um seine Längsachse schwenkbar am Rumpf des Wasserfahrzeuges gelagert ist und alternativ oder additiv die Veränderbarkeit der Außenkontur des gondelartigen Unterwassergehäuses (2) und/oder des Schaftes (3) dient.

11. Vorrichtung nach Anspruch 10, **dadurch gekennzeichnet, dass** die Veränderung der Außenkontur des gondelartigen Unterwassergehäuses (2) und/oder des Schaftes (3) zur Veränderung der Fahrtrichtung des Wasserfahrzeuges (1) mittels eines Fluids erbracht wird, mit dem die Außenkontur des Unterwassergehäuses und/oder des Schaftes so verändert wird, dass die gewollte Fahrtrichtungsveränderung erfolgt.

12. Vorrichtung nach Anspruch 11, **dadurch gekennzeichnet, dass** das Unterwassergehäuse und/oder der Schaft von einer konturverformbaren Hülle (22) umgeben ist, zwischen der und der Außenwand von Unterwassergehäuse und/oder Schaft ein mittels Zu- und Abströmen des Fluids veränderbarer Zwischenraum sich befindet.

13. Vorrichtung nach Anspruch 10, **dadurch gekennzeichnet, dass** eine Alternative zur Veränderung deer Fahrtrichtung des Wasserfahrzeuges durch Veränderung der Außenkontur von gondelartigem Unterwassergehäuse und/oder Schaft in der Veränderung der Strömung um gondelartiges Unterwassergehäuse und/oder Schaft derart besteht, dass ein Fluid zwangsweise zum beidseitig unterschiedlichem Austritt aus dem gondelartigen Unterwassergehäuse und/oder dem Schaft gebracht wird, das zumindest im wesentlichen senkrecht zur Umgebungsströmung gerichtet ist.

14. Vorrichtung nach einem der Ansprüche 10 bis 13, **dadurch gekennzeichnet, dass** bei im Querschnitt zumindest etwa Tropfenform bzw. Form eines Tragflügels von gondelartigem Unterwassergehäuse und/oder Schaft zu beiden Seiten der Profilmittellinie (7) die die Fahrtrichtung des Wasserfahrzeuges verändernden Mittel (8, 9) angeordnet sind, wobei diese Mittel unabhängig voneinander zur Wirkung zu bringen sind.
